# EUROPÄISCHE PATENTSCHRIFT

(11) **EP 0 693 270 B1**
(45) Veröffentlichungstag und Bekanntmachung des Hinweises auf die Patenterteilung: **18.06.2003**
(21) Anmeldenummer: 95110889.3
(22) Anmeldetag: 12.07.1995
(51) Int. Cl.: A47L 13/20

(54) **Wischtuch für ein Reinigungsgerät**
Wiping cloth for cleaning apparatus
Torchon pour appareil de nettoyage

(30) Priorität: 19.07.1994 DE 4425521
(43) Veröffentlichungstag der Anmeldung: 24.01.1996
(73) Patentinhaber: LEIFHEIT Aktiengesellschaft, D-56377 Nassau (DE)
(72) Erfinder: Schülein, Rolf Günter, D-56379 Singhofen (DE); Ohm, Heinz Josef, D-65550 Limburg (DE)

(56) Entgegenhaltungen:
- EP-A- 0 685 197
- CH-A- 462 398
- DE-U- 9 307 697
- DE-U- 9 403 867
- DE-U- 9 409 740
- DE-U- 9 409 834

## Beschreibung

Die Erfindung betrifft ein Wischtuch für ein Reinigungsgerät, insbesondere einen Fußboden-Wischer, entsprechend dem Oberbegriff des Anspruchs 1.

Bei einem bekannten Wischtuch der gattungsgemäßen Art (DE-C-31 39 245) ist der Zuschnitt so gewählt, dass auf allen Seiten ein etwa 5 cm breiter Rand gebildet wird, der durch Umschlagen nach oben und innen und durch Vernähen oder Verkleben versteift ist. Dadurch soll verhindert werden, dass die relativ harte Kante des Grundgewebes mit den Fußleisten und mit Möbelfüßen oder -sockeln in Berührung kommt und diese verkratzt. Außerdem soll erreicht werden, dass sich der Rand hochstellt, wenn der Fußbodenwischer an den Fußleisten entlanggeführt wird, um die Fußleisten gleichzeitig mitzureinigen. Es hat sich jedoch herausgestellt, dass ein derartiger breiter und steifer und im feuchten Zustand schwerer Rand die Fußleisten nicht optimal reinigt und die Ecken, also der Übergang vom Fußboden auf die Fußleisten, nicht zufriedenstellend erfasst werden. Nachteilig ist auch der durch das Umschlagen der Ränder bedingte hohe Stoffverbrauch des teueren Florstoffes und die arbeitsintensive Handfertigung.

Aus Druckschrift CH-A-462398 ist ein Wischtuch für ein Reinigungsgerät mit Einrichtungen zur Befestigung an einem Halterahmen, das aus einem Grundgewebe mit Florfäden auf der Unterseite besteht und den Halterahmen allseitig mit einem Rand überragt, wobei der Rand auf der Oberseite mit eigenen Florfäden versehen ist, bekannt.

Aufgabe der Erfindung ist es, ein Wischtuch der gattungsgemäßen Art zu schaffen, das kostengünstig hergestellt werden kann und mit dem eine einwandfreie Reinigung der Fußleisten und der Ecken zwischen Fußboden und Fußleiste ermöglicht ist. Diese Aufgabe wird erfindungsgemäß gelöst durch die Merkmale des kennzeichnenden Teils des Anspruchs 1.

Bei dem erfindungsgemäßen Vorschlag wird dadurch, dass der Rand des Grundgewebes nicht umgeschlagen ist, der Materialverbrauch verringert und es wird weicher Rand erhalten, der sich an den Verlauf und die Form der häufig profilierten Fußleiste und von Möbelfüßen oder -sockeln anpassen kann und eine zufriedenstellende Reinigung dieser Teile und der Ecken am Übergang vom Fußboden zu diesen Teilen ermöglicht. Durch die Anbringung eines eigenen Flors auf der Oberseite des Randes ergibt sich auch die Möglichkeit, diesem Flor eine andere Beschaffenheit zu geben, die für die Reinigung der genannten Teile besser geeignet ist als der Flor auf der Wischseite. Basierend auf der Erkenntnis, dass die Fußleisten und die Möbelfüße oder -sockel in der Regel weniger verschmutzt sind als der Fußboden, ist der Flor auf der Oberseite des Randes vorzugsweise voluminöser und weicher als der Flor auf der Wischseite, so dass ein Verkratzen der genannten Teile mit Sicherheit vermieden, eine gute Reinigung des Fußbodens jedoch trotzdem sichergestellt ist.

Vorzugsweise verlaufen die Florfäden quer zur Längsrichtung des Randes und sie sind durch mindestens eine Längsnaht miteinander verbunden. Die Florfäden können durch die Längsnaht gleichzeitig auch mit dem Grundgewebe verbunden werden. Es ist jedoch auch möglich, die Florfäden durch die Längsnaht zu einem Band zusammenzufassen, das mit dem Rand des Grundgewebes verbunden,
beispielsweise angenäht und/oder angeklebt ist. Dabei hat sich die Verwendung eines Zweikomponentenklebers als vorteilhaft erwiesen, der auf den Rand aufgebracht und nach Auflegen des Bandes durch Hochfrequenz in kürzester Zeit ausgehärtet wird. Dadurch wird jede Beeinträchtigung der Florfäden vermieden. Selbstverständlich können im Bedarfsfall mehrere Bänder nebeneinander auf der Oberseite des Randes angebracht werden.

Zwei Ausführungsbeispiele der Erfindung werden im folgenden unter Bezugnahme auf die Zeichnungen beschrieben. Es zeigt:
- Fig. 1: eine Draufsicht eines Fußbodenwischers mit einem an einem Halterahmen angebrachten Wischtuch,
- Fig. 2: eine Draufsicht eines Abschnittes des Wischtuches in größerem Maßstab,
- Fig.3: einen Schnitt entlang Linie 3-3 in Fig. 1 mit einem Wischtuch entsprechend einem ersten Ausführungsbeispiel,
- Fig. 4: einen Schnitt ähnlich Fig. 3 mit einem Wischtuch entsprechend einem zweiten Ausführungsbeispiel.

In Fig. 1 ist ein Fußbodenwischer 1 dargestellt, der einen kardanisch an einer Platte 2 angelenkten Stiel 3 und einen Halterahmen 4 für ein Wischtuch 5 aufweist. Der Halterahmen 4 weist zwei Bügel 6 auf, die schwenkbar an der Platte 2 befestigt sind, so daß diese Bügel in Taschen 7 auf der Oberseite des Wischtuches 5 eingeführt werden können. Das Wischtuch 5 überragt den Halterahmen 4 allseitig mit einem Rand 8.

Wie aus Fig. 3 ersichtlich ist, besteht das Wischtuch 4 aus einem Grundgewebe 9, das auf der Unterseite (Wischseite) 10 mit Florfäden 11 versehen ist. Das Grundgewebe mit den Florfäden kann beispielsweise nach dem Plüschverfahren hergestellt werden oder es können die Florfäden in das das Grundgewebe eingetuftet werden.

Der Rand 8 ist auf der Oberseite 12 des Grundgewebes 10 mit eigenen Florfäden 13 versehen, die sich im wesentlichen quer zur Längsrichtung des Randes 8 erstrecken und durch Längsnähte 14 miteinander und mit dem Grundgewebe 10 verbunden sind. Die Florfäden 13 erstrecken sich vorzugsweise etwas über die Kante 15 des Randes 8 hinaus, um die Kante 15 abzudecken und eine schonende Reinigung von Fußleisten und Möbelfüßen oder -sockeln zu erreichen.

Die Florfäden 13 auf der Oberseite 12 des Randes 8 können eine andere Beschaffenheit haben als die Florfäden 11 auf der Unterseite 10. Es hat sich gezeigt, daß günstige Ergebnisse erzielt werden, wenn der von den Florfäden 13 gebildete Flor weicher und flauschiger ist als der von den unteren Florfäden 11 gebildete Flor. Beispielsweise können die Florfäden 11 überwiegend aus Polyestergarnen, die Florfäden 13 dagegen überwiegend aus Baumwollgarnen oder Baumwoll-Mischgarnen bestehen.

Während bei dem Ausführungsbeispiel gemäß Fig. 3 die Florfäden 13 durch die Längsnähte 14 miteinander und mit dem Grundgewebe verbunden werden, werden bei dem Ausführungsbeispiel von Fig. 4 die Florfäden 13 zunächst durch Längsnähte 16 zu einem Band 17 zusammengefaßt, das dann auf der Obereite des Randes 8 befe-stigt wird. Das Band 17 kann auf die Oberseite des Randes 8 aufgeklebt und/oder durch nicht gezeigte Längsnähte aufgenäht werden. Dabei kann vor dem Auflegen des Bandes auf der Oberseite 12 des Randes 8 ein durch einen Härter oder durch Wärme aktivierbares Bindemittel aufgebracht werden, das nach dem Auflegen und gegebenenfalls Aufnähen des Bandes aktiviert wird. Als besonders vorteilhat hat sich ein Zweikomponentenkleber erwiesen, der nach dem Auflegen des Bandes durch Hochfrequenz aktiviert wird. Dadurch wird jede Beeinträchtigung der Florfäden vermieden. Als Bindemittel kann auch eine Klebefolie verwendet werden, die bei einem durch Längsnähte an der Oberseite des Randes angebrachten Band 17 von diesen Längsnähten fixiert und dann durch Erhitzen aktiviert wird. Schließlich ist es auch möglich, als Bindemittel in das Grundgewebe Fasern mit einer Schmelztemperatur von etwa 110°C bis 140°C einzubringen, die nach dem Auflegen des Bandes 17 durch entsprechendes Erhitzen aktiviert werden und das Band fixieren. Das Band kann, falls erforderlich, während des Aktivierens des Bindemittels mit einem entsprechenden Druck auf den Rand 8 gedrückt.

Anstelle eines einzigen Bandes können im Bedarfsfall auch mehrere Bänder 17 nebeneinander auf der Oberseite des Randes 8 angebracht werden.

Es sei erwähnt, daß auch die Florfäden 13 beim ersten Ausführungsbeispiel gemäß Fig. 3 zusätzlich zu den Längsnähten 14 durch ein Bindemittel der vorstehend genannten Art fixiert werden können.

## Patentansprüche

1. Wischtuch für ein Reinigungsgerät, insbesondere einen Fußbodenwischer (1), mit Einrichtungen (7) zur Befestigung an einem Halterahmen (4), das aus einem Grundgewebe (9) mit Florfäden (11) auf der Unterseite (Wischseite) (10) besteht und den Halterahmen (4) allseitig mit einem Rand (8) überragt, wobei der Rand (8) auf der Oberseite (12) mit eigenen Florfäden (13) versehen ist, **dadurch gekennzeichnet, dass** die Florfäden (13) auf der Oberseite quer zur Längsrichtung des Randes (8) verlaufen und durch mindestens eine Längsnaht (14; 16) miteinander verbunden sind, wobei die Florfäden (13) durch die Längsnaht (16) zu einem Band (17) zusammengefasst sind, das auf der Oberseite (12) des Randes (8) befestigt ist.

2. Wischtuch nach Anspruch 1, **dadurch gekennzeichnet, dass** sich die Florfäden (13) etwas über die Kante (15) des Randes (8) hinauserstrecken.

3. Wischtuch nach Anspruch 1, **dadurch gekennzeichnet, dass** das Band (17) an die Oberseite des Randes (8) angenäht und/oder angeklebt ist.

4. Wischtuch nach Anspruch 3, **dadurch gekennzeichnet, dass** zum Ankleben des Bandes (17) ein durch einen Härter oder durch Wärme aktivierbares Bindemittel verwendet ist.

5. Wischtuch nach Anspruch 4, **dadurch gekennzeichnet, dass** als Bindemittel ein Zweikomponentenkleber verwendet ist, der durch Hochfrequenz ausgehärtet wird.

6. Wischtuch nach Anspruch 4, **dadurch gekennzeichnet, dass** das Bindemittel eine Klebefolie ist, die vor dem Auflegen des Bandes (17) auf den Rand (8) aufgebracht und nach dem Auflegen und gegebenenfalls Annähen des Bandes durch Erhitzen aktiviert wird.

7. Wischtuch nach Anspruch 4, **dadurch gekennzeichnet, dass** das Bindemittel von in das Grundgewebe (9) zumindest im Bereich des Randes (8) eingebrachten Fasern aus einem Material mit niedriger Schmelztemperatur besteht, die nach dem Auflegen und gegebenenfalls Annähen des Bandes (17) auf ihre Schmelztemperatur erwärmt werden.

8. Wischtuch nach Anspruch 1, **dadurch gekennzeichnet, dass** mehrere Bänder (17) nebeneinander an der Oberseite (12) des Randes (8) angebracht sind.

9. Wischtuch nach einem der vorhergehenden Ansprüche, **dadurch gekennzeichnet, dass** der von den Florfäden (13) auf der Oberseite (12) des Randes (8) gebildete Flor eine andere Beschaffenheit hat als der Flor auf der Unterseite (10) des Grundgewebes (9).

10. Wischtuch nach Anspruch 9, **dadurch gekennzeichnet, dass** der Flor auf der Oberseite (12) des Randes (8) weicher und voluminöser ist als der Flor auf der Unterseite (10) des Grundgewebes (9).

## Claims

1. Mopping cloth for a cleaning implement, in particular a floor mop (1), with devices (7) for fastening on a retaining frame (4), the mopping cloth comprising a basic woven fabric (9) with pile filaments (11) on the underside (mopping side) (10) and projecting beyond the retaining frame (4) on all sides by way of a border (8), the border (18) being provided with dedicated pile filaments (13) on the top side (12), **characterized in that** the pile filaments (13) on the top side run transversely to the longitudinal direction of the border (8) and are connected to one another by at least one longitudinal seam (14; 16), the pile filaments (13) being combined by the longitudinal seam (16) to form a band (17) which is fastened on the top side (12) of the border (8).

2. Mopping cloth according to Claim 1, **characterized in that** the pile filaments (13) extend some way beyond the edge (15) of the border (8).

3. Mopping cloth according to Claim 1, **characterized in that** the band (17) is sewn and/or adhesively bonded to the top side of the border (8).

4. Mopping cloth according to Claim 3, **characterized in that**, for the purpose of adhesively bonding the band (17), use is made of a bonding agent which can be activated by a hardener or by heat.

5. Mopping cloth according to Claim 4, **characterized in that** the bonding agent used is a two-component adhesive which is set by high frequency.

6. Mopping cloth according to Claim 4, **characterized in that** the bonding agent is an adhesive film which is applied before the band (17) is positioned on the border (8) and is activated by heat once the band has been placed in position and, if appropriate, sewn on.

7. Mopping cloth according to Claim 4, **characterized in that** the bonding agent comprises fibres which are introduced into the basic woven fabric (9) at least in the region of the border (8), are made of a material with a low melting temperature and are heated to their melting temperature once the band (17) has been placed in position and, if appropriate, sewn on.

8. Mopping cloth according to Claim 1, **characterized in that** a plurality of bands (17) are fitted one beside the other on the top side (12) of the border (8).

9. Mopping cloth according to one of the preceding claims, **characterized in that** the nature of the pile which is formed by the pile filaments (13) on the top side (12) of the border (8) differs from that of the pile on the underside (10) of the basic woven fabric (9).

10. Mopping cloth according to Claim 9, **characterized in that** the pile on the top side (12) of the border (8) is softer and more voluminous than the pile on the underside (10) of the basic woven fabric (9).

## Revendications

1. Torchon pour appareil de nettoyage, en particulier un torchon pour essuyer le sol (1), comprenant des dispositifs (7) pour la fixation sur un châssis de support (4), qui se compose d'une sous-couche tissée (9) comprenant des fils de poil (11) sur le côté inférieur (côté d'essuyage) (10) et fait saillie du châssis de support (4) de tous les côtés avec un bord (8), moyennant quoi le bord (8) est doté sur le côté supérieur (12) de fils de poil particuliers (13), **caractérisé en ce que** les fils de poil (13) s'étendent sur le côté supérieur transversalement à la direction longitudinale du bord (8) et sont reliés les uns aux autres par au moins une couture longitudinale (14 ; 16), moyennant quoi les fils de poil( 13) sont réunis par la couture longitudinale (16) pour former une bande (17), qui est fixée sur le côté supérieur (12) du bord (8).

2. Torchon selon la revendication 1, **caractérisé en ce que** les fils de poil (13) s'étendent quelque peu vers l'extérieur au-dessus de l'arête (15) du bord (8).

3. Torchon selon la revendication 1, **caractérisé en ce que** la bande (17) est cousue et/ou collée au côté supérieur du bord (8).

4. Torchon selon la revendication 3, **caractérisé en ce qu'**un liant pouvant être activé par un durcisseur ou par la chaleur est utilisé coller la bande (17).

5. Torchon selon la revendication 4, **caractérisé en ce qu'**une colle à deux composants, qui est durcie par haute fréquence, est utilisée comme liant.

6. Torchon selon la revendication 4, **caractérisé en ce que** le liant est un film adhésif, qui est appliqué avant de coller la bande (17) sur le bord (8) et est activé par chauffage après avoir appliqué et le cas échéant cousu la bande.

7. Torchon selon la revendication 4, **caractérisé en ce que** le liant des fibres introduites dans la sous-couche tissée (9), au moins dans la zone du bord (8), se compose d'un matériau présentant une température de fusion basse, qui doit être chauffé à sa température de fusion après avoir appliqué et le cas échéant cousu la bande (17).

8. Torchon selon la revendication 1, **caractérisé en ce que** les bandes intérieures (17) sont aménagées les unes à côté des autres sur le côté supérieur (12) du bord (8).

9. Torchon selon l'une quelconque des revendications précédentes, **caractérisé en ce que** le poil formé par les fils de poil (13) sur le côté supérieur (12) du bord (8) présente une autre structure que le poil sur le côté inférieur (10) de la sous-couche tissée (9).

10. Torchon selon la revendication 9, **caractérisé en ce que** le poil sur le côté supérieur (12) du bord (8) est plus souple et plus volumineux que le poil sur le côté inférieur (10) de la sous-couche tissée (9)
